# FASCICULE DE BREVET EUROPEEN

(11) **EP 0 012 075 B1**
(45) Date de publication et mention de la délivrance du brevet: **01.06.1983**
(21) Numéro de dépôt: 79400914.2
(22) Date de dépôt: 26.11.1979
(51) Int. Cl.: E05B 27/08

(54) **Serrure cylindrique, notamment du type pompe**
Zylinderschloss mit axialen Zuhaltestiften
Axial tumbler type cylinder lock

(30) Priorité: 27.11.1978 FR 7833499; 22.02.1979 FR 7904606; 18.09.1979 FR 7923187
(43) Date de publication de la demande: 11.06.1980
(73) Titulaire: ANVAR Agence Nationale de Valorisation de la Recherche, F-75436 Paris Cédex 09 (FR)
(72) Inventeur: Brzoska, Jean-Bruno, F-75012 Paris (FR)
(74) Mandataire: Lemoine, Michel

## Description

L'invention faisant l'objet de la présente demande a trait à une serrure cylindrique de sûreté, notamment du type appelé « pompe », c'est-à-dire du type dans lequel l'introduction de la clef provoque la mobilisation d'un certain nombre de balanciers en direction radiale, la rotation subséquente n'étant autorisée que lorsque tous les balanciers ont atteint une position déterminée.

Dans les serrures connues de ce type, un rotor de forme cylindrique, engagé dans un stator à cavité cylindrique mais comportant certains évidements, porte sur son pourtour ou sur son fond des balanciers ou garnitures pivotantes, actionnés directement par la clef ou par l'intermédiaire de poussoirs, comportant à une extrémité des encoches diversement placées qui, pour que ces balanciers ou garnitures n'entravent pas la rotation du rotor, doivent être alignées sur un même axe ou sur un même cercle selon les fabrications, pour autoriser le mouvement du rotor. De telles serrures sont par exemple décrites dans le brevet français 2.384.921.

La sécurité de telles serrures est limitée, car ces balanciers ou garnitures, bloquant directement le rotor, permettent un crochetage de la serrure effectué en forçant très légèrement le rotor afin d'atténuer par frottement l'effet de rappel des ressorts sur les balanciers ou garnitures, permettant alors d'agir par va-et-vient sur ces balanciers ou garnitures, jusqu'à l'ouverture de la serrure.

On connaît également par le brevet français 659113 une serrure munie de balanciers basculant dans un rotor et coopérant avec une couronne de blocage fixe interdisant la rotation du rotor lorsque les encoches des balanciers ne sont pas venues, sous l'effet d'une bonne clef, se répartir en alignement circulaire avec cette couronne. De plus, la came de commande de pêne est normalement désolidarisée du rotor, la solida- risation s'effectuant par l'intermédiaire d'un doigt coulissant sous l'effet d'un panneton supplémentaire de la clef.

Cette réalisation nécessite une clef complexe et n'interdit pas un crochetage de la serrure si l'on prend la précaution d'actionner le doigt coulissant à l'aide d'un outil simple tout en forçant légèrement le rotor et en agissant par va-et-vient sur les balanciers.

L'invention se propose de remédier à ces inconvénients et de fournir une serrure qui soit plus sûre tout en étant d'une conception simple. Un autre but de l'invention est également de fournir une serrure autorisant un nombre de combinaisons bien plus élevé que les serrures connues de ce type.

L'invention a pour objet une serrure cylindrique possédant un stator à cavité généralement cylindrique, un rotor susceptible de tourner dans le stator, ledit rotor présentant un passage axial pour une clef, des moyens sensibles à la clef pour prendre une configuration particulière sous l'action d'une bonne clef et d'autres configurations en l'absence d'une bonne clef, une came rotative de commande de pêne susceptible d'être entraînée en rotation par ledit rotor, ladite rotation de la came n'étant autorisée que pour la configuration particulière desdits moyens, caractérisée par le fait qu'elle comporte des moyens pour désolidariser ladite came de commande d'avec le rotor par éloignement axial et comprenant deux paliers de débrayage successivement alignés avec le rotor et dont l'un entraîne ladite came de commande de pêne et l'autre coopère avec lesdits moyens sensibles à la clef pour être entraîné avec le rotor lorsque ces derniers ne sont pas dans ladite configuration particulière et ne pas être entraîné par le rotor lorsqu'ils sont dans ladite configuration particulière, des moyens étant prévus pour transformer le mouvement de rotation relatif d'un palier par rapport à l'autre et un mouvement d'éloignement axial mettant la came (10, 71) de commande de pêne hors d'atteinte du rotor.

Dans une forme de réalisation préférée de l'invention, lesdits moyens sensibles à la clef comprenant des balanciers montés dans le rotor d'une manière connue et dont les extrémités, convenablement profilées coopèrent avec des moyens complémentaires de l'un des paliers pour entraîner ledit palier en rotation avec le rotor lorsque les balanciers ne sont pas en alignement et pour ne pas entraîner le rotor lorsque les balanciers sont en alignement.

Les moyens de transformation de mouvement peuvent avantageusement comporter une pluralité de nervures radiales diédriques portées par l'un des paliers, par exemple le premier, coopérant avec des encoches de forme complémentaire de l'autre palier, les nervures étant disposées dans les rainures à l'état de repos et provoquant au contraire, lors d'un mouvement de rotation relatif, l'écartement axial des deux paliers et par conséquent des deux cames.

Le ressort qui repousse le deuxième palier vers le premier peut comporter un doigt ou un ergot pénétrant dans un renfoncement du second palier pour ramener ledit palier dans une position angulaire déterminée de repos.

De façon particulièrement avantageuse, le second palier peut être libre en translation mais bloqué en rotation, la came de commande étant montée dans ledit palier de façon à pouvoir tourner librement mais sans translation par rapport audit palier. De cette façon, un moyen de rappel en rotation du second palier est inutile et tout risque d'obtenir une désolidarisation par effet de frottement lorsque la bonne clef est utilisée se trouve évité.

Selon un perfectionnement particulièrement préféré de l'invention, on prévoit, pour chaque face utile de la clef, un jeu de deux balanciers, des moyens étant prévus pour actionner, selon un mouvement différent, chacun des balanciers à partir de l'entaille commune.

De façon particulièrement avantageuse, on peut prévoir de faire pivoter les deux balanciers autour d'un même axe, une garniture mobile libre en rotation et en translation étant montée contre les deux balanciers du même jeu pour être animée par l'entaille de la clef d'un mouvement communiquant à l'un des balanciers un mouvement de rotation et à l'autre un mouvement de translation.

Ainsi la garniture peut avantageusement comporter d'un côté un ergot rond et de l'autre côté un ergot plat, lesdits ergots coopérant l'un avec une face correspondante de l'un des balanciers et l'autre avec une face différemment inclinée de l'autre balancier.

Les moyens de rappel élastiques des balanciers peuvent avantageusement être formés de lames de ressort disposées de préférence transversalement, chaque lame étant fixée au rotor en son milieu et les deux extrémités de la lame agissant sur deux balanciers.

Lesdits balanciers peuvent de préférence être coudés selon un angle obtus pour permettre d'augmenter la course des balanciers à encombrement égal.

On constate qu'au début du mouvement, la came de rotor, qui pénètre dans la came de commande, entraîne celle-ci de quelques degrés, ce qui peut se traduire ultérieurement par une mauvaise position angulaire de repos.

Selon un perfectionnement, il est en conséquence prévu un moyen d'indexage disposé de préférence dans le deuxième palier immobilisé en rotation, ledit moyen d'indexage coopérant avec un moyen complémentaire de la came de commande pour ramener celle-ci dans sa position angulaire exacte à la fin de la fermeture.

Ce moyen d'indexage peut avantageusement être constitué par une bille ou un plongeur sollicité par un ressort en direction radiale vers l'axe de la serrure pour coopérer avec un évidement correspondant de la périphérie de la came de commande pour assurer un positionnement angulaire exact de celle-ci.

Selon un autre perfectionnement destiné à empêcher les effractions, on peut prévoir à l'intérieur du stator une pièce tubulaire en matériau très dur, tel que de l'acier cémenté, ladite pièce présentant vers l'extrémité de la serrure un fond muni d'un orifice de passage pour la clef et à son autre extrémité, éloignée axialement de cet orifice, un épaulement de retenue axial empêchant son extraction et coopérant avec un décrochement correspondant du stator. De ce fait, il devient impossible, en exerçant une action sur la partie accessible du stator à l'aide d'un coupe-tube, de démonter le rotor disposé dans ladite pièce intermédiaire.

De façon avantageuse, la serrure selon l'invention peut être prévue de façon à présenter deux entrées de clefs opposées, l'une à l'intérieur, l'autre à l'extérieur d'une porte, en prévoyant un second palier de débrayage central muni, de part et d'autre, de moyens coopérant avec les premiers paliers pour être écartés dans une direction axiale ou l'autre en cas d'utilisation d'une mauvaise clef.

D'autres avantages et caractéristiques de la présente invention apparaîtront à la.lecture de la description suivante, faite à titre d'exemple non limitatif et se référant au dessin annexé dans lequel :
La figure 1 représente une vue en perspective éclatée avec semi-coupe de la serrure selon l'invention.
La figure 2 représente les deux balanciers d'un jeu avec leur garniture.
La figure 3 représente une vue en coupe transversale de la garniture.
La figure 4 représente trois vues en coupe A-A, B-B, C-C du rotor de la figure 1.
La figure 5 représente une vue partielle d'une clef.
La figure 6 représente une vue de la face antérieure du premier palier.
La figure 7 représente une vue d'un rotor modifié avec balanciers coudés.
Les figures 8 et 9 représentent une vue en élévation et une vue de dessus d'un balancier coudé agrandi.
La figure 10 représente une vue en coupe transversale du rotor de la figure 7.
La figure 11 représente une vue en perspective d'un ressort utilisé sur le rotor de la figure 10.
Les figures 12 et 13 représentent une vue en coupe et une vue de l'arrière du deuxième palier correspondant au rotor de la figure 7.
La figure 14 représente une vue en perspective éclatée d'une serrure incorporant le rotor de la figure 7 et des paliers correspondants.
La figure 15 représente une vue en coupe axiale de la partie centrale d'une serrure double à deux entrées opposées.
La figure 16 représente une section XVI-XVI de la figure 15.

On se réfère aux figures 1 à 6.

Le dispositif, objet de l'invention, comporte un rotor 4 de forme généralement cylindrique engagé dans un stator 2 de forme complémentaire ; au rotor est associé le moyen permettant le débrayage de la came de commande 10 dont la rotation assure l'effet d'ouverture ou de fermeture désiré. Ce moyen comporte un premier palier de débrayage ou palier mâle 6 comportant en direction du rotor trois séries de deux encoches disposées radialement en hexagone régulier dans une couronne 24. Ces encoches sont destinées à recevoir les extrémités des balanciers et permettent le dégagement des balanciers lorsque les encoches de ces derniers sont arrivées en alignement sur un même cercle représenté par la couronne. En conséquence, tant que tous les balanciers n'ont pas été amenés en alignement, le rotor et le palier 6 sont solidaires en rotation alors que, lorsque tous les balanciers ont été alignés, le palier 6 est libre en rotation par rapport au rotor.

Sur son autre face, en direction du fond du cylindre, le palier 6 présente six dièdres saillants 25 de grand angle β au sommet et disposés radialement en hexagone régulier. En face du palier 6 est disposé un second palier 9 ou palier de débrayage .femelle comportant des dièdres creux en regard de ceux du palier 6, et de même angle au sommet p que ces derniers, la came de commande 10 étant vissée dans ledit palier 9 qui présente en outre, sur son autre face, une encoche diédrique 26 plus profonde que les précédentes, d'angle au sommet a légèrement inférieur, et disposée diamétralement.

Au centre et au fond du rotor est vissée une came d'entraînement 7 présentant une forme hexagonale complémentaire de la forme interne de la came d'entraînement 10.

Au rotor se trouvent également associés des moyens permettant de sélectionner la combinaison de la clef. Selon un mode de mise en oeuvre préféré de l'invention, ce moyen est constitué de cinq jeux de deux balanciers 17, 18 commandés chacun par une garniture mobile 16. Les deux balanciers d'un jeu sont logés dans une même rainure allongée dans le sens axial et pratiquée dans le rotor. Les deux balanciers comportent un trou 19 pour leur axe de rotation 5, ainsi qu'un ressort de rappel 22. Le balancier 18 comporte une face inclinée 20 du côté d'introduction de la clef et le balancier 17 une face 21 parallèle à l'axe du cylindre ; chaque face correspond à un degré de liberté de la garniture 16 qui comporte, autour d'un axe 15 par lequel elle est montée en rotation dans le rotor, un ergot rond 14 coopérant avec la surface 20 du balancier 18 et un ergot plat et long 13 coopérant avec la surface axiale 21 du balancier 17. La garniture 16 est libre en rotation autour de son axe et en translation dans une glissière 23. Son mouvement de rotation, commandé par la profondeur des entailles (n) de la clef représentée sur la figure 5, est transmis au palier 6 par la face droite 21 du balancier 17, et son mouvement de translation, commandé par la position en longueur des entailles de la clef (m), est transmis au palier 6 par la face inclinée 20 du balancier 18. Ainsi, la détermination de chaque encoche de la clef se fait dans deux dimensions à la fois ; d'où le plus grand nombre de combinaisons possibles : avec 15 tailles différentes des extrémités de gauche des balanciers, on obtient N = 576 milliards de possibilités.

Les extrémités de gauche des balanciers, qui coopèrent avec le palier 6, sont réalisées d'une façon usuelle bien connue pour les balanciers, en présentant par exemple une encoche placée de façon différente selon les balanciers, l'alignement des balanciers étant en fait obtenu lorsque toutes les encoches 27 de tous les balanciers sont alignées sur un même cercle centré sur l'axe de la serrure.

Devant le rotor est placée une rondelle de protection 3 en acier très dur pour éviter l'effraction par perçage du cylindre.

Au montage, la rondelle 3 est appliquée contre le rebord d'extrémité 28 du stator 2, suivie par le rotor muni de ses différents jeux de balanciers avec les garnitures correspondantes. Dans les encoches du palier 6 pénètrent les extrémités émergentes des balanciers et contre le palier 6 se trouve appliqué le palier 9 avec la came 10 maintenue par un écrou 8 alors qu'à l'extrémité du rotor se trouve vissée la came mâle 7. Le ressort 11 qui appuie sur le palier 9 prend lui- même appui sur un écrou d'extrémité 12 vissé dans le taraudage 29 du stator 2.

Le ressort 11 comporte un ergot 30 s'engageant dans une fente correspondante 31 de l'écrou de serrage 12. Il comporte également deux saillies 32 disposées au regard de la rainure 26 du palier 9 et de même angle au sommet a. Le rôle du ressort 11 est double. D'une part, il assemble les éléments de la serrure en rattrapant le jeu éventuel, et d'autre part ses deux saillies 32 ont pour but de rappeler le palier 9 dans sa position angulaire initiale, représentée sur le dessin, à la fin de l'opération de débrayage (c'est pourquoi a est inférieur à p et la fente 26 est plus profonde que les fentes d'angle β faisant face au palier 6).

Quant à la clef, elle comporte cinq pannetons utiles et un panneton de guidage selon la figure 4.

On se réfère aux figures 7 à 14.

Dans cette forme de réalisation, le second palier 33, correspondant au palier 9, reste toujours libre en translation dans le stator 34, mais possède à sa périphérie une fente 35, qui, coopérant avec une vis-pointeau 36, empêche la rotation du second palier. La came creuse 37, analogue à la came 10, est alors montée dans le palier 33, grâce à un écrou 38 de façon à pouvoir tourner dans le palier sans possibilité de translation par rapport à celui-ci. Dans une telle réalisation, le palier 33 ne tourne pas et le premier palier 39, analogue au palier 6, ne peut être appelé à tourner par rapport au palier 33 et donc à débrayer le rotor, que s'il est entraîné par les balanciers du rotor, c'est-à-dire quand la clef est mauvaise, et ceci sans aléa dû au frottement.

Dans cette forme de réalisation, les ressorts 22 sont également remplacés par des ressorts 40 fixés transversalement par des vis 41 dans une rainure circulaire 42 du rotor 43. Les extrémités voisines de deux ressorts 40 adjacents pénètrent dans une même fente longitudinale 44 recevant un jeu de balanciers 45 de façon qu'une extrémité de ressort appuie sur un méplat 46 du balancier. Chaque balancier est ainsi rappelé indépendamment ; la sollicitation du ressort est moindre et s'effectue de façon symétrique.

Afin de diminuer notablement l'encombrement du cylindre, le rotor 43 présente, à son extrémité postérieure, une forme tronconique, le balancier 45 possédant également une forme coudée de façon correspondante comme on le voit sur la figure 9. En outre, on peut avantageusement prévoir dans la came pleine hexagonale 47, solidaire du rotor et analogue à la came 7, des fraisages 48, ce qui permet d'augmenter notablement la course des balanciers sans augmenter l'encombrement du rotor. Ainsi, même lorsque les balanciers sont écartés au maximum par une clef aux côtes peu profondes, leur volume d'encombrement ne dépasse pas le cylindre engendré par le rotor : d'où la possibilité de donner à la cavité du rotor 43 une forme complètement cylindrique et donc de diminuer l'encombrement de ce dernier.

On voit encore sur la figure 7 la position de la garniture 49 coopérant avec deux balanciers 45 ainsi que l'axe 50 de cette garniture dans sa rainure 51 et l'axe de pivotement 52 des balanciers.

Afin d'obtenir un bon indexage de la position angulaire de la came de commande 37, on peut avantageusement prévoir dans le palier femelle 33 un passage radial obturé par une vis 53 à son extrémité extérieure et contenant un plongeur 54 sollicité en direction de l'axe par un ressort 55. Ce plongeur 54 coopère avec une entaille fraisée, de forme de préférence triangulaire, pratiquée dans la came 37. Ainsi lorsque cette came se trouve ramenée par l'utilisateur au voisinage de sa position initiale de repos, le plongeur 54 peut pénétrer dans l'entaille et, au fur à mesure de sa progression, il centre définitivement la came dans une position angulaire précise.

En se référant plus particulièrement à la figure 14 sur laquelle on voit le stator, le rotor sans ses balanciers, ainsi que les deux paliers, on voit que l'on a remplacé la plaque 3 par un fourreau 56 en acier cémenté présentant, au niveau de l'introduction de la clef, un fond 57 muni du passage de clef 58, cette pièce présentant à son extrémité éloignée de l'ouverture 58 un rebord périphérique ou épaulement 59 coopérant avec un décrochement correspondant du rotor 34, ce qui empêche toute tentative d'extraction axiale de la pièce 56 vers la droite de la figure. Pour des raisons de montage, l'extrémité de gauche du stator peut présenter un diamètre interne élargi pour le passage de l'épaulement.

Grâce à une telle réalisation, le stator, de même que le rotor, peuvent être réalisés en un métal peu résistant, par exemple en laiton, l'effraction avec un coupe-tube ou avec d'autres instruments étant néanmoins rendue impossible du fait qu'une destruction de la partie avancée du stator ne produit aucun effet sur la pièce résistante 56 et qu'un démontage de cette pièce est rendu impossible du fait que l'épaulement 59 est trop éloigné du fond 57 pour être accessible.

Selon un perfectionnement de l'invention, on peut, pour-empêcher, sous l'effet de l'usure, une impossibilité de fonctionnement de la serrure en position intermédiaire, prévoir dans le rotor, au lieu de la butée habituelle pour l'extrémité de la clef, une butée mobile, repoussée dans sa position de repos, c'est-à-dire vers la clef, par un ressort assez puissant. Dans ce cas l'utilisateur, en forçant axialement la clef vers la serrure, peut repousser cette butée, permettant un enfoncement supplémentaire de la clef qui devient alors mauvaise et ramène les balanciers dans une position autorisant l'entraînement du premier palier.

On se réfère aux figures 15 et 16 sur lesquelles on a représenté la partie centrale d'une serrure selon l'invention, susceptible d'être actionnée à partir de ses deux extrémités, c'est-à-dire depuis l'intérieur et depuis l'extérieur. La serrure comporte en cbnséquence un stator 60, analogue aux stators 2 ou 34, mais double et s'étendant symétriquement de part et d'autre d'un plan médian matérialisé par la ligne XVI-XVI. Dans chaque moitié de stator est disposé un rotor 61, analogue au rotor des figures précédentes, et présentant des jeux de balanciers 62. Des cames hexagonales mâles 63, analogues aux cames 7 et 47, sont portées par les extrémités internes des rotors et traversent des orifices circulaires pratiqués dans des premiers paliers 64 qui coopèrent avec les balanciers 62 de la même façon que les premiers stators 6 ou 39. Le stator 60 présente dans sa partie centrale une fente transversale 65, de telle sorte que les deux moitiés dudit stator ne se trouvent reliées entre elles que par un pont radialement décalé 66 s'étendant entre deux prolongements radiaux 67 du stator. Dans l'espace vide entre les extrémités, se faisant face, des premiers paliers 64, se trouve disposé un second palier double 68 présentant une forme extérieure cyclindrique s'adaptant à la conformation interne cylindrique du stator mais avec un prolongement radial 69 pénétrant dans l'espace disposé entre les deux prolongements 67, à l'intérieur duquel il est immobilisé en rotation grâce à déux tiges 70, tout en étant capable d'un débattement axial entre les premiers paliers 64. A l'intérieur de la pièce 68 peut pivoter la came de commande de pêne 71 munie d'un passage central hexagonal susceptible de coopérer avec les cames mâles 63, cette came 71 possédant un bras radial 72 susceptible de tourner à l'intérieur de la fente radiale 65.

Par ailleurs, deux ressorts 73 repoussent les premiers paliers 64 vers le second palier double 68, lequel se trouve normalement maintenu en position centrale grâce à un ressort de centrage axial 74 coopérant avec un ergot du second palier 68.

En conséquence, si l'on introduit une mauvaise clef par l'une ou l'autre extrémité de la serrure, les balanciers 62 correspondants ne viennent pas en alignement circulaire et la rotation du rotor entraîne la rotation du premier palier 64 lequel, par un effet de rampes, repousse le second palier 68 axialement, ce qui met la came de commande de pêne 71 hors de portée de la came mâle 63 et empêche donc que celle-ci ne fasse tourner la came de commande de pêne. Lorsque la mauvaise clef a été retirée, celui des ressorts 73 qui s'est comprimé précédemment repousse la pièce 68 vers sa position centrale, le léger ressort 74 finissant de lui conférer une position axiale exactement équidistante des deux parties de serrure.

## Revendications

1. Serrure cylindrique possédant un stator (2, 34, 60) à cavité généralement cylindrique, un rotor (4, 43, 61) susceptible de tourner dans le stator, ledit rotor présentant un passage axial pour une clef, des moyens (16, 17, 18, 45) sensibles à la clef pour prendre une configuration particulière sous l'action d'une bonne clef et d'autres configurations en l'absence d'une bonne clef, une came (10, 71) rotative de commande de pêne susceptible d'être entraînée en rotation par ledit rotor, ladite rotation de la came n'étant autorisée que pour la configuration particulière desdits moyens (16, 17, 18, 45, 62), caractérisée par le fait qu'elle comporte des moyens pour désolidariser ladite came (10, 71) de commande d'avec le rotor (4, 43, 61) par éloignement axial et comprenant deux paliers de débrayage (6, 9-33, 39-64, 68), successivement alignés avec le rotor et dont l'un (9, 33, 68) entraîne ladite came (10, 71) de commande de pêne et l'autre (6, 39, 64) coopère avec lesdits moyens sensibles à la clef (16, 17, 18, 45) pour être entraîné avec le rotor lorsque ces derniers ne sont pas dans ladite configuration particulière et ne pas être entraîné par le rotor lorsqu'ils sont dans ladite configuration particulière, des moyens (25) étant prévus pour transformer le mouvement de rotation relatif d'un palier par rapport à l'autre en un mouvement d'éloignement axial mettant la came (10, 71) de commande de pêne hors d'atteinte du rotor.

2. Serrure selon la revendication 1, caractérisée par le fait que lesdits moyens sensibles à la clef comprennent des balanciers (16, 17, 18, 45, 62) montés dans le rotor (4, 43, 61) d'une manière connue et dont les extrémités, convenablement profilées, coopèrent avec des moyens complémentaires (24) de l'un des paliers (6, 39, 64) pour entraîner ledit palier (6, 39, 64) en rotation avec le rotor lorsque les balanciers ne sont pas en alignement et pour ne pas entraîner le rotor lorsque les balanciers sont en alignement.

3. Serrure selon l'une des revendications 1 et 2, caractérisée par le fait que les moyens (25) de transformation de mouvement comprennent des jeux (25) de cannelures et rayures diédriques de grand angle au sommet.

4. Serrure selon l'une des revendications 1 à 2, caractérisée par le fait que le palier (9, 33, 68) qui entraîne la came de commande de pêne est repoussée vers l'autre palier (6, 39, 64) par un ressort (11, 74) comportant un doigt ou ergot (32) pénétrant dans un renfoncement du second palier (9, 33, 68) pour ramener celui-ci dans une position angulaire déterminée de repos.

5. Serrure selon l'une des revendications 1 à 3, caractérisée par le fait que ledit second palier (33) est bloqué en rotation, la came de commande de pêne (37) étant montée libre en rotation dans ledit palier et liée en translation avec lui.

6. Serrure selon la revendication 5, caractérisée par le fait qu'elle comporte un moyen d'indexation angulaire (54) permettant de ramener la came de commande de pêne (37) dans une position angulaire exacte, par rapport audit second palier (33), à la fin de la fermeture.

7. Serrure selon la revendication 6, caractérisée par le fait que ledit moyen d'indexage (54) comporte une bille, ou plongeur (54), sollicitée par un ressort (55) en direction radiale vers l'axe de la serrure pour coopérer avec un évidement correspondant.

8. Serrure selon l'une des revendications 2 à 7, caractérisée par le fait qu'elle comporte, dans le stator (60) symétrique par rapport à un plan médian, deux rotors (61) munis de balanciers (62) coopérant respectivement avec deux premiers paliers (64), lesdits premiers paliers étant disposés de part et d'autre d'un second palier double unique (69), des ressorts (73) repoussant en sens inverses lesdits deux premiers paliers vers le second palier à l'intérieur duquel est montée la came de commande de pêne (71).

9. Serrure selon la revendication 8, caractérisée par le fait que ledit second palier (69) est indexé, en position axiale médiane, par un petit ressort (74) coopérant avec un ergot dudit second palier.

10. Serrure selon l'une des revendications 2 à 9, caractérisée par le fait qu'elle comporte, pour chaque face utile de la clef, un jeu de deux balanciers (17, 18), des moyens (16) étant prévus pour actionner, selon un mouvement différent, chacun des balanciers (17, 18) à partir de l'entaille commune de clef.

11. Serrure selon la revendication 10, caractérisée par le fait que lesdits deux balanciers (17, 18) pivotent autour d'un même axe, une garniture mobile (16) libre en rotation et en translation étant montée contre les deux balanciers pour être animée par l'entaille de la clef d'un mouvement complexe communiquant à l'un des balanciers son mouvement de rotation et à l'autre son mouvement de translation pour faire pivoter les balanciers autour de leur axe.

12. Serrure selon la revendication 11, caractérisée par le fait que ladite garniture (16) comporte d'un côté un ergot rond (14) et de l'autre côté un ergot plat (13), lesdits ergots (13, 14) coopérant l'un avec une face correspondante (21) de l'un des balanciers (17) et l'autre avec une face différemment inclinée (20) de l'autre balancier (18).

13. Serrure selon l'une des revendications 10 à 12, caractérisée par le fait que les balanciers (17, 18) sont rappelés élastiquement par des lames de ressort (40) disposées transversalement, chaque lame étant fixée au rotor (43) en son milieu et ayant ses deux extrémités qui agissent sur deux balanciers.

14. Serrure selon les revendications 10 à 13, caractérisée par le fait que lesdits balanciers (45) sont coudés selon un angle obtus pour permettre d'augmenter la course des balanciers à encombrement égal.

15. Serrure selon l'une des revendications 1 à 14, caractérisée par le fait que le rotor (4, 43, 61) est monté dans une pièce de forme généralement cylindrique (56) contenue à l'intérieur du stator (2, 34, 60) (36), réalisée en un matériau dur, présentant une forme sensiblement cylindrique avec une paroi de fond (57) munie d'un orifice de passage de clef (58), ladite pièce (56) présentant à l'extrémité opposée audit fond un épaulement périphérique (59) venant coopérer avec un décrochement du stator pour empêcher son extraction axiale en direction de son fond (57).

16. Serrure selon l'une des .revendications 1 à 15, caractérisée par le fait que le rotor comporte, à l'extrémité interne de l'orifice de clef, une butée mobile repoussée en position de repos par un ressort puissant mais susceptible de s'effacer et de permettra un enfoncement supplémentaire de la clef sous l'effet d'une pression accrue.

## Claims

1. Cylindrical lock comprising a stator (2, 34, 60) with a generally cylindrical cavity, a rotor (4, 43, 61) rotatable in the stator, said rotor providing an axial hole for a key, means (16, 17, 18, 45) responsive to the key for taking on a particular arrangement under the effect of a suitable key and other arrangements in the absence of a suitable key, a rotative bolt control cam (10, 71) drivable in rotation by the rotor, said rotation of the cam being allowed only under the particular arrangement of said means (16, 17, 18, 45, 62), characterized by the fact that it comprises means for disconnecting said control cam (10, 71) from the rotor (4, 43, 61) by an axial separation, comprising two disconnecting blocks (6, 9-33, 39-64, 68) aligned successively with the rotor, one of which (9, 33, 68) drives said bolt control cam and the other (6, 39, 64) of which coacts with said key responsive means (16, 17, 18, 45) in order to be driven with the rotor when said means have taken on said particular arrangement and not to be driven by the rotor when they have taken on another arrangement, means (25) being provided for converting the relative rotational motion of one block relative to the other into an axial separation motion which brings the control cam out of reach of the rotor.

2. Lock according to claim 1, characterized by the fact that said key responsive means comprise levers (16, 17, 18, 45, 62) mounted inside the rotor (4, 43, 61) in a known manner and whose ends, suitably shaped, coact with complementary means (24) of one of the blocks (6, 39, 64) in order to rotate said block (6, 39, 66) with the rotor when the levers are not in line with each other and not to rotate the rotor when the levers are in line with each other.

3. Lock according to any one of claims 1 and 2, characterized by the fact that its motion converting means comprise sets (25) of dihedral ribs and grooves having a large angle at their apex.

4. Lock according to any one of claims 1 and 2, characterized by the fact that the block (9, 33, 68) which drives the bolt control cam is urged toward the other block (6, 39, 64) by a spring (11) comprising a finger of lug (32) which, enters a recess in the second block (9, 33, 68) to bring back the latter to a given angular position of rest.

5. Lock according to any one of claims 1 to 3, characterized by the fact that said second block (33) is locked in rotation, the bolt control cam (37) being freely rotatable in said block but connected to it in translation.

6. Lock according to claim 5, characterized by the fact that it comprises an angular registering means (54) allowing the bolt control cam (37) to be urged back to a precise angular position, relative to said second block (33), at the end of the locking motion.

7. Lock according to claim 6, characterized by the fact that said registering means (54) comprises a ball, or plunger (54) radially urged by a spring (55) toward the axis of the lock in order to coact with a corresponding recess.

8. Lock according to any one of claims 2 to 7, characterized by the fact that it comprises, in a stator (60) symmetrical about a median plane, two rotors (61) provided with levers (62) which coact respectively with two first blocks (64), said first blocks being located on both sides of a single second double block (69), whereby springs (73) urge in opposite directions said two first blocks toward the second block inside which is accommodated the bolt control cam (71).

9. Lock according to claim 8, characterized by the fact that the second block (69) is registered in a median axial position, by a small spring (74) coacting with a finger of said second block.

10. Lock according to any one of claims 2 to 9, characterized by the fact that it comprises, for each active face of the key, a set of two levers (17, 18), means (16) being provided for moving, in a different motion, each of the levers (17, 18) from the common notch of the key.

11. Lock according to claim 10, characterized by the fact that said two levers (17, 18) are pivoted about a common axis, whereby a part (16), freely movable in translation and rotation, engages the two levers so as to receive from the key notch a complex motion which transfers to one of the levers its rotational motion and to the other lever its translational motion in order to rock the levers about their axis.

12. Lock according to claim 11, characterized . by the fact that said part (16) comprises on one side a round lug (14) and on the other side a flat lug (13), one of said lugs (13, 14) coacting with a corresponding face (21) of one of the levers (17) and the other lug with a differently inclined face (20) of the other lever (18).

13. Lock according to any one of claims 10 to 12, characterized by the fact that the levers (17, 18) are biased resiliently by transversely located flat springs (40), each spring being secured to the rotor (43) in its middle part and having both of its ends acting on the levers.

14. Lock according to claim 2, characterized by the fact that said lever (45) are bent under an obtuse angle in order to increase the stroke of the levers for a given volume.

15. Lock according to any one of claims 1 to 14, characterized by the fact that the rotor (43) is accommodated in a generally cylindrical barrel (56) located inside the stator (36), which is made of a hard material and is of a substantially cylindrical shape with a bottom wall (57) having a key hole (58), said barrel (56) having at its end opposite to said bottom a peripheral shoulder (59) cooperating with a shoulder of the stator (34) in order to prevent its axial extraction toward its bottom (57).

16. Lock according to any one of claims 1 to 15, characterized by the fact that the rotor composes, at the inner end of the key hole, a movable abutment which is biased toward a position of rest by a strong spring but which is able to yield away and to allow an additional penetration of the key under an increased thrust.

## Patentansprüche

1. Zylinderschloss mit einem Kasten (2, 34, 60) mit im allgemeinen zylinderförmigem Hohlraum, einem Drehkörper (4, 43, 61), der im Kasten dreht, wobei besagter Drehkörper einen Achsialdurchgang für einen Schlüssel aufweist, Vorrichtungen (16, 17, 18, 45), die auf einen Schlüssel reagieren und bei Benutzung eines guten Schlüssels eine besondere Konfiguration annehmen une andere Konfigurationen, wenn kein guter Schlüssel vorhanden ist, eine Drehnocke zur Riegelsteuerung (10, 71), die durch besagten Drehkörper gedreht wird, wobei die besagte Nockendrehung nur für die besondere Konfiguration der besagten Vorrichtungen (16, 17, 18, 45, 62) möglich ist, dadurch gekennzeichnet, dass sie Vorrichtungen zur Lösung besagter Steuernocke (10, 71) vom Drehkörper (4, 43, 61) durch achsiale Entfernung aufweist, und mit zwei Entkoppelungsstücken (6, 9-33, 39-64, 68), die nacheinander mit dem Drehkörper ausgerichtet werden und wovon eine (9, 33, 68) die besagte Steuernocke des Entkoppelungsstücks mitführt, und die andere (6, 39, 64) mit besagten schlüsselempfindlichen Vorrichtungen (16, 17, 18, 45) zusammenwirkt und mit dem Drehkörper mitgeführt wird, wenn letztere sich in der besagten besonderen Konfiguration befinden, und nicht vom Drehkörper mitgeführt werden, wenn sie in einer anderen Konfiguration stehen, wobei die Vorrichtungen (25) so angeordnet sind, dass die Drehbewegung von einem Entkoppelungsstück im Verhältnis zum anderen in eine achsiale Entfernungsbewegung umgesetzt wird, wobei die Steuernocke ausserhalb der Reichweite des Drehkörpers gebracht wird.

2. Schloss nach Anspruch 1, dadurch gekennzeichnet, dass besagte schlüsselempfindliche Vorrichtungen Hebel (16, 17, 18, 45, 62) aufweisen, die auf bekannte Weise in den Drehkörper (4, 43, 61) montiert sind, und deren profilierte Enden mit den zusätzlichen Vorrichtungen (24) eines der Entkoppelungsstücke (6, 39, 64) fassen, um besagtes Entkoppelungsstück (6, 39, 66) mit dem Drehkörper in Drehung zu versetzen, wenn die Hebel nicht ausgerichtet sind, und um den Drehkörper nicht mitzufführen, wenn die Hebel ausgerichtet sind.

3. Schloss nach einem der Ansprüche 1 und 2, dadurch gekennzeichnet, dass seine Mittel zur Bewegungsumsetzung Sätze (25) von Kalibern und V-förmige Riefen mit grossem Winkel am oberen Ende aufweisen.

4. Schloss nach einem der Ansprüche 1 bis 2, dadurch gekennzeichnet, dass das Entkoppelungsstück (9, 33, 68), das die Reigelsteuernocke mitführt, zum anderen Entkoppelungsstück (6, 39, 64) zurückgedrückt wird durch eine Feder (11), die einen Finger oder eine Nase aufweist (32), der in einen Rücksprung des zweiten Entkoppelungsstücks (9, 33, 68) eindringt, um dieses in eine zur Ruhestellung bestimmte Winkelstellung zu bringen.

5. Schloss nach einem der Ansprüche 1 bis 3, dadurch gekennzeichnet, dass besagtes zweites Entkoppelungsstück (33) in der Drehung blockiert ist, wobei die Riegelsteuernocke (37) in besagtem Entkoppelungsstück zur freien Drehung montiert und in Übertragung mit ihm verbunden ist.

6. Schloss nach Anspruch 5, dadurch gekennzeichnet, dass es eine Einrichtung zur Winkelindexierung (54) umfasst, mit der die Riegelsteuernocke (37) am Ende des Schliessvorgangs in eine exakte Winkelposition im Verhältnis zum besagten zweiten Entkoppelungsstück (33) zurückgeführt werden kann.

7. Schloss nach Anspruch 6, dadurch gekennzeichnet, dass besagte Indexvorrichtung (54) eine Kugel oder eine Fühlnadel (54) hat, auf die eine Feder (55) einen Druck in radialer Richtung zur Schlossachse ausübt, um mit einem entsprechenden Hohlraum zu fassen.

8. Schloss nach einem der Ansprüche 2 bis 7, dadurch gekennzeichnet, dass es in einem Kasten (60) und symmetrisch zu einer Mittelebene zwei mit Hebeln (62) versehene Drehkörper (61) hat, die jeweils mit zwei ersten Entkoppelungsstücken (64) fassen, wobei die besagten ersten Entkoppelungsstücke beidseitig eines zweiten doppelten und einzigen Entkoppelungsstücks (69) angeordnet sind, wobei Federn (73) die besagten ersten beiden Entkoppekungsstücke un entgegengesetzter Richtung zi einem zweiten Entkoppelungsstück drücken, in dessen Innern die Riegelsteuernocke (71) montiert ist.

9. Schloss nach Anspruch 8, dadurch gekennzeichnet, dass das besagte zweite Entkoppelungsstück (69) in zentraler Achsialposition indexiert ist, durch eine kleine Feder (74), die mit einer Nase des besagten zweiten Entkoppelungsstücks fasst.

10. Schloss nach einem der Ansprüche 2 bis 9, dadurch gekennzeichnet, dass es für jede Nutzseite des Schlüssels einen Satz mit zwei Hebeln (17, 18) aufweist, wobei Vorrichtungen (16) dafür vorgesehen sind, nach unterschiedlicher Bewegung jeden der Hebel (17, 18) ausgehend von der gemeinsamen Schlüsselnut zu bewegen.

11. Schloss nach Anspruch 10, dadurch gekennzeichnet, dass die besagten zwei Hebel (17, 18) um eine gleiche Achse drehen, wobei ein beweglicher Einsatz (16) in freier Drehung und in Übertragung gegen die beiden Hebel montiert ist, um von der Schlüsselnut mit einer komplexen Bewegung geführt zu werden, mit der einem der Hebel seine Drehbewegung und dem anderen seine Übertragungsbewegung mitgeteilt wird, um die Hebel um ihre Achse drehen zu lassen.

12. Schloss nach Anspruch 11, dadurch gekennzeichnet, dass der besagte Einsatz (16) auf einer Seite eine runde Nase (14) und auf der anderen Seite eine flache Nase (13) hat, wobei eine der besagten Nasen (13, 14) mit einer entsprechenden Fläche (21) eines der Hebel (17) fasst, und die andere mit einer anders geneigten Fläche (20) des anderen Hebels (18).

13. Schloss nach einem der Ansprüche 10 bis 12, dadurch gekennzeichnet, dass die Hebel (17, 18) von den Federblättern (40) weich zurückgeholt werden, die quer angeordnet sind, wobei jedes Blatt am Drehkörper (43) in seiner Mitte befestigt ist und zwei Enden auf zwei Hebel einwirken.

14. Schloss nach Anspruch 2, dadurch gekennzeichnet, dass die besagten Hebel (45) im stumpfen Winkel gekrümmt sind, damit der Hub der Hebel bei gleichen Abmessungen vergrössert werden kann.

15. Schloss nach einem der Ansprüche 1 bis 14, dadurch gekennzeichnet, dass der Drehkörper (43) in einem Teil mit im allgemeinen zylindrischer Form (56) montiert ist, das sich im Innern des Kastens (36) befindet, aus einem harten Werkstoff besteht, eine deutliche' zylindrische Form aufweist und eine Bodenwand (57) mit einem Durchgangsloch für den Schlüssel (58) hat, wobei das besagte Element (56) am zum besagten Boden entgegengesetzten Ende eine umlaufende Schulter (59) aufweist, die mit einem Absatz des Kastens (34) fasst, um seinen axialen Auszug in Richtung zu seinem Boden (57) zu verhindern.

16. Schloss nach einem der Ansprüche 1 bis 15, dadurch gekennzeichnet, dass der Drehkörper am inneren Ende der Schlüsselöffnung einen mobilen Anschlag aufweist, der durch eine starke Feder in Ruhestellung zurückgedrückt wird, die aber wirkungslos werden kann und ein weiteres Eindrücken des Schlüssels bei verstärktem Druck zulässt.
